# EUROPÄISCHE PATENTSCHRIFT

(11) **EP 1 731 056 B1**
(45) Veröffentlichungstag und Bekanntmachung des Hinweises auf die Patenterteilung: **26.01.2011**
(21) Anmeldenummer: 06009911.6
(22) Anmeldetag: 13.05.2006
(51) Int. Cl.: A45B 19/04, A45B 25/14, A45B 25/06, A45B 25/10

(54) **Schirm mit auf einem Standrohr angebrachtem Spanngestell für eine Bespannung**
Umbrella with a cover tensioning structure placed on a pole
Parasol comprenant un dispositif de tension de couverture placé sur un mât

(30) Priorität: 08.06.2005 DE 202005008959 U; 23.07.2005 DE 202005011579 U
(43) Veröffentlichungstag der Anmeldung: 13.12.2006
(73) Patentinhaber: Kaltenbach, Günter, 78269 Volkertshausen (DE)
(72) Erfinder: Kaltenbach, Günter, 78269 Volkertshausen (DE)
(74) Vertreter: Wagner, Kilian

(56) Entgegenhaltungen:
- EP-A- 0 526 615
- DE-U1- 20 313 473
- DE-U1- 29 701 664
- FR-A- 2 086 655
- US-A- 4 424 824

## Beschreibung

Die Erfindung betrifft einen Schirm, insbesondere einen Sonnenschirm, mit auf einem Standrohr angebrachtem Spanngestell, das an einem Firstteller od.dgl. Lagerorgan radial angelenkte Tragarme für eine Bespannung -- vor allem eine Dachhaut -- sowie zwischen diesen und wenigstens einem am Standrohr beweglich geführten Gleitring als unterem Lagerelement beidends angelenkte Stützspeichen enthält, nach dem Oberbegriff des Patentanspruches 1.

Derartige Sonnenschirme sind allenthalben in Gebrauch, ihr Firstteller sitzt am oberen Ende des bodenwärts in einem von ihm lösbaren Standfuß sitzenden Standrohres. Ein die standrohrnahen Enden der Stützspeichen erfassender Gleitring wird bei Betätigung eines Seilzuges in eine Spannstellung angehoben und fällt beim Lösen des Seilzuges in seine untere Ruhelage hinab. Als Nachteil bekannter Schirme dieser Art ist u.a. anzusehen, dass die Dachhaut in diese Ruhelage weit nach unten schwingt und dann nicht einmal eine ausreichende Höhe für einen benachbarten Tisch verbleibt. Außerdem öffnen sich bei auf dem Markt befindlichen Systemen die Schirme wegen ,einer Balance-Anordnung des Strebengelenkes weitgehend selbständig. Auch sind solche Schirme dank ihres Tragrohres in geschlossenem Zustand verhältnismäßig hoch.

Bekannte Kurbelschirme genießen den Vorteil eines einfachen Öffnens. Jedoch lässt die Vielzahl der notwendigen Umdrehungen das Öffnen und Schließen besonders bei größeren Schirmen zu einem langwierigen Vorgang werden. Grund dafür ist entweder ein Seilzug, der auf kleine Trommeln aufgewickelt werden muss, oder bei Spindelantrieb durch das selbsthemmende Getriebe notwendig werdende langsam ansteigende Gewinde.

Bei einem in WO 92/15217 beschriebenen Standschirm mit einem Schirmstock, einem mit dem Schirmstock teleskopartig verschiebbaren Stockteil, an dem Dachstangen mittels einerKrone angelenkt sind, und mit Stützstreben zwischen einem längs des Schirmstockes verschiebbaren Läufer und den Dachstangen, sowie mit einem Dachbezug erfolgen die Bewegungen des verschiebbaren Stackteiles und des Läufers in zwangsmäßiger Abhängigkeit voreinander, der verschiebbare Stockteil steht mit einer in dem Schirmstock gelagerten Gewindespindel in Verbindung und der Läufer ist mit dem Stockteil mittels eines über eine Umlenkrolle geführten flexiblen Zuggliedes verbunden. Zur Herstellung einer Art Pagodenform ist eine weitere verschiebbare Krone als Überkrone vorgesehen, an welchen der an den Dachstangenenden befestigte Dachbezug angebracht ist. Die Überkrone weist Druckstäbe oder dergleichen auf, deren unteres Ende durch ein gemeinsames Führungsteil längs des Stockteils geführt ist.

DE 297 01 664 U1 des Anmelders lässt ein im Standrohr undrehbar angeordnetes Tragrohr erkennen. Dem Standrohr ist eine an ihm axial verschiebliche Riegeleinrichtung zugeordnet, die am Lagerelement des Standrohres angebracht und mit diesem verschiebbar ist. Eine radial beweglich gelagerte Rastnase der Riegeleinrichtung ist durch eine in der Bewegungsbahn der Rastnase liegende Ausnehmung des Standrohres in eine Aufnahme des Tragrohres einsetzbar; im Tragrohr sind in achsparalleler Anordnung mehrere Stecklöcher als Aufnahmen für die Rastnase vorgesehen; die Rastnase ist am Lagerelement radial schwenkbar angelenkt. In Kenntnis dieses Standes der Technik hat sich der Erfinder das Ziel gesetzt, bei Schirmen der eingangs genannten Art mit geringem technischem Aufwand den Bewegungsablauf beim Öffnen und Schließen zu verbessern und zudem den Anschluss der Dachhaut zu optimieren.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale. Bei angegebenen Bemessungsbereichen sollen auch innerhalb der genannten Grenzen liegende Werte als Grenzwerte offenbart und beliebig einsetzbar sein.

Erfindungsgemäß ist an das Standrohr eine Spannklinke angelenkt sowie diese mit einem Rastbolzen od. dgl. Nase einer achsparallelen Reihe von Einformungen des Tragrohres einrastbar zugeordnet; die Reihe von Einformungen ist in einen achsparallelen Werkstoffreifen eingebracht und dieser am Tragrohr oder am Spindelabschnitt außenseitig festgelegt.

Nach einem anderen Merkmal der Erfindung sind mit der Rohrwandung des Standrohres innenseitig Rippen verbunden, deren zur Längsachse des Standrohres weisende Wandflächen einen Raum für das axial zuzuordnende Tragrohr begrenzen.

Dank einer solchen Anordnung eines Strebengelenks zwischen Tragarm und Stützspeicher sind die an diesen beim Öffnen des Schirmes entstehenden Kräfte ausgleichbar; die wirksame Länge der Stützspeiche entspricht dabei etwa dem Abstand des Strebengelenkes vom Radialgelenk für den Tragarm.

Die Erfindung bietet also ein freilaufendes Getriebe an, durch welches der Einsatz einer Spindel mit steil ansteigendem Gewinde möglich wird. Für das Schließen des Schirmes sind bei geringem Kraftaufwand nur wenige Umdrehungen mit der Kurbel des Getriebes notwendig.

Durch die geschickte Wahl des Drehpunktes on Tragarm und Stützstrebe gleichen sich die beim Öffnen entstehenden gegenseitigen Kräfte aus. Dadurch öffnet sich der Schirm bis fast zur Endstellung völlig allein. Die Fixierung des Tragrohres erfolgt automatisch durch eine Klinkenmechanik, die außerhalb des Standrohres angebracht ist. Die erwähnte Nase der Klinke fixiert das jene Mehrfach-Lochreihe anbietende Tragrohr durch die Wandung des Standrohres und fixiert es in der für die Tuchspannung richtigen Position. Zum Nachspannen ist höchstens noch eine Kurbelumdrehung notwendig.

Die Bewegungsabläufe sind äußerst vereinfacht:
- Zum Öffnen des Schirmes muss nur an einem Tragarm leicht gezogen werden;
- durch die Anordnung des Drehpunktes bzw. Strebengelenkes am Tragarm und die Länge der Stützstrebe gleichen sich die gegenseitigen Kräfte aus und der Schirm öffnet sich selbsttätig;
- die Klinkennase rastet in die Lochreihe des Tragrohres automatisch ein;
- zum Schließen wird die Klinke gelöst, und mit wenigen Umdrehungen ist der Schirm geschlossen.

Dank der Kurbel mit freilaufender Spindel, der steilen Gewindegänge, der Selbstöffnung durch Anordnung der Drehpunkte von Tragarm und Stützstrebe sowie der Klinkenmechanik für die Fixierung wird die vom Erfinder gesehene Aufgabe in bestechender Weise gelöst.

Von selbständig erfinderischer Bedeutung ist eine andere Ausgestaltung, bei welcher mit der Rohrwandung des Standrohres innenseitig Rippen verbunden sind, deren zur Längsachse des Standrohres weisende Wandflächen einen Raum für das axial zuzuordnende Tragrohr begrenzen sowie dieses bei seiner axialen Bewegung zu führen vermögen. Dazu haben sich Hohlrippen mit jeweils radial an die Innenfläche der Rohrwandung angeformten Radialwänden und mit einer letztere verbindenden teilkreisförmig gebogenen Innenwand als günstig erwiesen. Diese Innenwände begrenzen einen Aufnahmeraum für das axial einzuschiebende Tragrohr.

Von der Rohrwandung ragt erfindungsgemäß eine gerade Zahl -- bevorzugt acht -- äquidistant angeformter Radialwände ab, die vier Hohlrippen sowie zwischen letzteren vier Zwischenräume begrenzen. In einer der Radialwände der Hohlrippe verläuft achsparallel eine sich zu deren Außenseite hin öffnende hinterschnittene Nut, welcher die entsprechende Nut der benachbarten Hohlrippe gegenüberliegt; beide Nuten können also gemeinsam eine den Zwischenraum querende Schubfläche od.dgl. aufnehmen.

Als günstig hat es sich erwiesen, den Innendurchmesser des Standrohres etwa der fünffachen Radiallänge der Radialwand entsprechen zu lassen; damit verbleibt ein querschnittlich genügend breiter Führungsraum für das Tragrohr.

Nach einem anderen Merkmal der Erfindung ist die Außenwand des Tragrohres innenseitig mit Hohlrippen ausgestattet, die auf zwei sich in der Längsachse des Tragrohres kreuzenden Radiallinien paarweise angeordnet sind. Bevorzugt werden vier Hohlrippen, die paarweise auf zwei sich kreuzenden Radiallinien angeordnet sind.

Erfindungsgemäß sind hier die Seitenwände der in den Innenraum des Tragrohres ragenden Hohlrippe an dieses beidseits einer Längsnut der Außenwand angeformt. Dabei soll die Längsnut von zwei Seitenrippen der Außenwand begrenzt werden, wobei die beiden Seitenrippen bevorzugt miteinander fluchten und außenseitig einen abgeflachten Streifen der Außenwand bilden. Dazu hat es sich als günstig erwiesen, wenn die beiden Seitenrippen in der Kreiskontur des Tragrohres verlaufen.

Nach einem anderen Merkmal der Erfindung sind die Seitenwände zweier einander gegenüberliegender Hohlrippen außenseitig an ihrem ein Eck bildenden Übergang in die Außenwand des Tragrohres mit einer achsparallelen hinterschnittenen Nut versehen. Dabei soll die hinterschnittene Nut einen querschnittlich teilkreisförmigen Hinterschneidungsbereich aufweisen.

Beim Zusammenbau des Schirms werden die Längsnuten des Tragrohres den Zwischenräumen der Hohlrippen des umfangenden Standrohres zugeordnet.

Ein Grundgedanke der Erfindung besteht darin, zumindest eine der Längsnuten des Tragrohres einer leistenähnlichen Anformung eines Haltestabes zuzuordnen, der dann mit einer beidseits dieser Längsleiste vorgesehenen ebenen Innenfläche dem abgeflachten Bereich an der Längsnut des Tragrohres aufliegen soll.

Bevorzugt geht von den Längskanten der Innenfläche des Haltestabes jeweils eine Seitenfläche aus; beide Seitenflächen sind unter Bildung eines Winkels von etwa 30° bis 40° nach außen hin geneigt. Zudem soll nahe den Stirnflächen des Haltestabes dessen Längsachse jeweils ein Querloch queren, das die Längsleiste durchgreift sowie in Abstand zur Innenfläche des Haltestabes in ein Rundloch größeren Querschnitts übergeht; am Übergang vom Rundloch zum Querloch soll zudem ein dieses umgebender Bodenring als Anschlag vorgesehen werden.

Als günstig hat es sich erwiesen, die der Innenfläche gegenüberliegende Rückenfläche des Haltestabes querschnittlich teilkreisförmig zu krümmen sowie in diese Rückenfläche zwischen den in sie mündenden beiden Rundlöchern in axialen Abständen zueinander mehrere Sacklöcher einzuformen. Zudem sollen zwischen den Sacklöchern Einformungen etwa rechteckigen Mündungsquerschnitts vorgesehen werden, die in Abstand zur Innenfläche enden. Bevorzugt wird dabei zum einen ein Paar von jeweils an einer Seite der Längsachse angeordneten Einformungen zwischen zwei in der Längsachse vorgesehenen Sacklöchern sowie zum anderen, dass die der Seitenfläche des Haltestabes benachbarte Seitenwand der Einformung parallel zur Seitenfläche geneigt ist.

Für einen Sonnenschirm ist ein schüsselartiges Abdeckelement von besonderer Bedeutung, das erfindungsgemäß dem Tragrohr zugeordnet wird und dieses mit seinem Schüsselrand umgibt und dem zumindest ein Tellerkragen zur Aufnahme eines Bereiches der Dachhaut zugeordnet ist. Dieses Abdeckelement soll ein zu seiner Mittelachse an dieses koaxial angeformtes Einschubrohr zur Aufnahme eines Kupplungsrohres des Tellerkragens enthalten, wobei das Einschubrohr den Schüsselrand des Abdeckelements -- nach unten hin -- überragen soll.

Als günstig hat es sich zur Belüftung erwiesen, nahe dem Schüsselrand in die zu diesem in einem Winkel verlaufende Schüsselwandung Gruppen von Radialschlitzen einzuformen, bevorzugt vier Gruppen von jeweils neun bis zwölf Radialschlitzen; diese Gruppen können gegebenenfalls ihrerseits in Untergruppen von jeweils drei oder vier Radialschlitzen unterteilt werden.

Nach einem weiteren Merkmal der Erfindung wird dem achswärtigen Ende der Gruppe von Radialschlitzen eine von der Schüsselinnenfläche abragende Manschettenwand zugeordnet, um möglicherweise durchdringende Luft, Flüssigkeit od.dgl. Strömungen vom Schirminneren fern zu halten.

Erfindungsgemäß verlaufen im übrigen die achswärtigen Enden der Radialschlitze sowie die Manschettenwand in um die Mittelachse gelegten Kreisbögen. Zudem stehen diese Manschettenwände von der Schüsselinnenfläche parallel zur Mittelachse des Abdeckelementes ab.

Das Kupplungsrohr des oben erwähnten Tellerkragens ist erfindungsgemäß von einem durch radial abstehende Kragzungen gebildeten Kranz umfangen; jeweils zwei der bevorzugt an eine das Kupplungsrohr umfangende Ringanformung angeformten Kragzungen flankieren dabei radiale Zwischenräume des -- einen teilkreisförmigen Umriss anbietenden -- Kranzes. Diese sind von rechteckigem Grundriss und seitlich von Flankenwänden zweier Kragzungen begrenzt. Sie enthalten bevorzugt jeweils eine Randeinformung oder -ausnehmung zur Aufnahme von Halteelementen für einen gegebenenfalls in den Zwischenraum einzusetzenden Tragarm.

Jede dieser Kragzungen soll -- im Radialschnitt geseheneinen geraden Bodenbereich aufweisen, einen an dessen freies Ende anschließenden -- von diesem abgewinkeltenRandstreifen, einen von letzterem ausgehenden Krümmungsbereich mit achswärtiger Krümmung sowie einen sich zwischen letzterem und dem Kupplungsrohr aufsteigend erstreckenden sowie in Draufsicht dreiecksförmigen Bereich. In letzterem ist vorteilhafterweise ein die Kragzunge achsparallel durchsetzender Durchbruch ebenfalls dreiecksförmiger Draufsicht vorgesehen. Die Grundrissform dieses Durchbruches entspricht -- in engerem Maße -- jener des dreiecksförmigen Bereiches, d.h. der Durchbruch ist von einem seinerseits dreiecksförmigen Rahmen umgeben, der u.a. die Kopfkanten der beiden Flankenwände enthält.

Zudem soll zumindest in jeder zweiten Kragzunge des Kranzes randnah ein achsparalleler und kanalartiger Durchbruch zur Aufnahme eines Schraubelements angebracht sein, der in günstiger Weise an jenem der Oberfläche des Tellerkragens fernen Ende eine trichterartige Erweiterung zum Einlegen eines Schraubenkopfes des Schraubelements anbietet. Vorteilhafterweise ist in dem der Oberfläche des Kranzes zugeordneten Bereich des dreiecksförmigen Rahmens eine Querrippe vorgesehen und etwa mittig mit jenem Durchbruch bzw. mit einer Bohrung engeren Querschnitts ausgestattet.

Im Rahmen der Erfindung liegt es, dass der freien Oberfläche des an das Abdeckelement angeschlossenen Tellerkragens die Oberfläche eines zweiten Tellerkragens zugeordnet ist. Den Durchbrüchen des einen Tellerkragens können die Durchbrüche des anderen Tellerkragens fluchtend zugeordnet und durch ein Schraubmittel verbunden sein, das beispielsweise einends durch eine Mutter gespannt werden kann. Besonders günstig ist es aber, den Durchbrüchen des einen Tellerkragens Bohrungen des anderen Tellerkragens fluchtend zuzuordnen und beide durch einen Schraubstift zu verbinden, der mit seinem Schraubende in der Bohrung festliegt.

Insgesamt ergibt sich eine besonders günstige Verbindung des Schirmgestänges mit der Schirmbespannung.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in schematischen Wiedergaben in
- Fig. 1 bis 4:: Längsschnitte durch einen Teil eines Standschirmes mit Standrohr und in diesem verschieblichem Tauch- oder Tragrohr mit Spanngestell für eine nicht wiedergegebene Dachhaut in Ruhelage, bei Beginn des Spannvorganges sowie in Spannstellung;
- Fig. 5:: einen vergrößerten Längsschnitt durch einen Teil des Standrohres;
- Fig. 6:: eine Seitenansicht eines Standschirmes anderer Ausgestaltung;
- Fig. 7:: einen Querschnitt durch ein Tragrohr mit zwei koaxialen Elementen;
- Fig. 8:: ein Element der Fig. 7 in vergrößerter Darstellung;
- Fig. 9:: ein anderes Element der Fig. 7 in vergrößerter Darstellung mit zugeordnetem Haltestab;

- Fig. 10:: eine Seitenansicht eines am oberen Ende des Tragrohres festzulegenden schüsselartigen Abdeckelements;
- Fig. 11, 12:: die Draufsicht auf sowie die Untersicht unter das Abdeckelement der Fig. 10;
- Fig. 13:: den Querschnitt durch Fig. 11 nach deren Linie XIII-XIII;
- Fig. 14 bzw. 15:: eine Schrägsicht auf die Oberseite des Abdeckelements bzw. eine Schrägsicht auf dessen Unterseite;
- Fig. 16:: die verkleinerte Schnittfigur der Fig. 13 des Abdeckelements mit zwei an dieses axial angefügten Tellerkragen;
- Fig. 17:: eine Schrägsicht auf den oberen der beiden Tellerkragen der Fig. 16 mit aufwärts gerichteten Anschlussstutzen;
- Fig. 18:: die vergrößerte Draufsicht auf die Unterfläche des Tellerkragens der Fig. 16, 17;
- Fig. 19 bzw. 20:: jeweils einen Querschnitt durch den Tellerkragen gemäß Linie XIXXIX bzw. XX-XX in Fig. 18;
- Fig. 21:: eine Seitenansicht des Tellerkragens gemäß Pfeil XXI in Fig. 18;
- Fig. 22:: eine Schrägsicht auf zwei einander etwa axial zugeordnete Tellerkragen in voneinander getrennter Lage;
- Fig. 23, 25:: den Haltestab der Fig. 9 in Front-und Rückansicht;
- Fig. 24 bis 26:: zwei Stirnansichten zu den Fig. 23, 25 nach deren Pfeilen XXIVXXIV bzw. XXVI-XXVI;
- Fig. 27 bis 29:: vergrößerte Querschnitte durch Fig. 25 nach deren Linien XXVIIXXVII, XXVIII-XXVIII und XXIXXXIX.

Ein als Sonnenschutz einsetzbarer Standschirm 11 weist in einem nach oben offenen Standrohr 12 des in Fig. 5 angedeuteten Innendurchmessers i ein darin in dessen Längsachse A koaxial verschiebliches Tragrohr 14 geringeren Außendurchmessers a auf, das an seinem oberen Ende mit einem radial zweiteiligen Firstteller 16 versehen ist; dessen gestaltungsgleiche Tellerhälften 16ₐ sindwie Fig. 1 zeigt -- mit ihren ebenen Tellerflächen 17 an einer Radialebene Q aufeinandergesetzt.

Der Firstteller 16 ist mit Radialgelenken 18 für radial angelenkte Tragarme 20 einer -- am Standschirm 10 der Fig. 6 dargestellten -- an ihnen aufspannbaren Dachhaut 40 ausgestattet; diese bildet in einer in Fig. 6 angedeuteten Spannstellung eine Schirm- oder Beschattungsfläche.

Von einer Gelenkstelle 22 jedes Tragarmes 20 ragt eine an diesem schwenkbare Stützspeiche 24 ab, die andernends mit einem Gleitring 26 gelenkig verbunden ist. Letzterer ist etwa entsprechend jenem Firstteller 16 gestaltet mit beidseits einer Radialebene Q₁ angeordneten Ringhälften 26ₐ (Fig. 2), einem axialen Durchbruch 29 für das Standrohr 12 sowie einer -- gegen das Standrohr 12 führbaren -- Spannklinke 30. Zudem sind im Gleitring 26 an den ebenen Oberflächen 27 seiner Ringhälften 26ₐ Radialgelenke 28 angeordnet. Der Gleitring 26 kann am Standrohr 12 in Spannrichtung y in Spannstellung aufwärts geschoben werden. In Ruhelage des Standschirmes 11 steht der Firstteller 16 in maximalem Abstand b zum Gleitring 26, wie Fig. 1 verdeutlicht.

Der Firstteller 16 wird mit dem Trag- oder Tauchrohr 14 lose geführt, der untere Gleitring 26 kann dank seiner Spannklinke 30 festgelegt werden; letztere rastet automatisch an der richtigen Position ein.

Die in Fig. 6 angedeutete Dachhaut 40 eines Standschirmes 10 ist mit einer in der Zeichnung nicht erkennbaren zentrischen Öffnung versehen, in welche eine bolzenartige Kopfanformung 34 -- geringer Höhe h sowie des Außendurchmessers d -- einer Steckscheibe 36 eingeschoben wird. Auf jene -- hier dem Trag- oder Tauchrohr 14 zugeordnete-- Steckscheibe 36 wird dann ein in Fig. 2, 6 dargestellter Steckhut 38 aufgesetzt; eine in diesen Steckhut 38 eingeformte Innenmulde 37 nimmt die Kopfanformung 34 der Steckscheibe 36 auf, zwischen der und dem Steckhut 38 ein kranzartiger Abschnitt der Dachhaut oder Bespannung 40 lagert. Der Steckhut 38 kann gemäß Fig. 6 mit zumindest einem seitlichen Lüftungsgitter 39 versehen sein, damit der Wind entweichen kann.

Wie vor allem Fig. 5 erkennen lässt, ist an der Außenfläche des Tragrohres 14 ein als Lochleiste 46 ausgebildeter Werkstoffstreifen achsparallel durch Schrauben 47 angebracht, der an seiner Außenfläche mit einer Reihe von -- sich nach außen öffnendenlochartigen Einformungen 48 ausgestattet ist. In eine dieser Einformungen 48 greift ein Rastbolzen 31 der -- mit einem Gelenk 32 an das Standrohr 12 angeschlossenenSpannklinke 30 ein. Dieser Rastbolzen 31 durchsetzt einen Durchbruch in der Wandung des Standrohres 12 mit Spiel und rastet in eine der Einformungen 48 ein; er erlaubt eine axiale Fixierung des Tragrohres 14 im Standrohr 12.

Die Klinkenmechanik ist also außerhalb des Standrohres 12 montiert und rastet in die Einformungen 48 der Lochleiste 46 am Tauchrohr 14 automatisch ein. Eine solche Mehrfach-Lochreihe kann auch -- statt als Lochleiste am Tauchrohr 14 montiert -- in die Wandung des Tauchrohres 14 eingeformt sein. Die Klinke 30 kann zudem direkt einen Spindelabschnitt 15 des Tauchrohres 14 fixieren.

In den Fig. 1 bis 4 ist der an das Tauchrohr 14 axial anschließende Spindelabschnitt 15 mit steil ansteigendem Gewinde zu erkennen, dessen unteres Ende einer Kurbel 44 zugeordnet ist. Zum Öffnen des Schirmes 11 muss nur an einem der Tragarme 20 leicht gezogen werden; der Schirm 11 öffnet sich bis fast zur Endstellung völlig allein. Für das Schließen des Schirmes 11 sind bei geringem Kraftaufwand nur wenige Umdrehungen mit jener Kurbel 44 erforderlich. Zum Nachspannen ist allenfalls noch eine Kurbelumdrehung durchzuführen.

Durch die erfindungsgemäße Anordnung der Gelenkstelle 22 am Tragarm 20 im Abstand e zum Radialgelenk 18 und die entsprechende Länge f der Stützstrebe 24 entsteht ein etwa gleichschenkeliger Winkel, wobei der Abstand von dessen freien Schenkelenden den mittigen Abstand g des Firsttellers 16 vom Gleitring 26 bestimmt; die gegenseitigen Kräfte gleichen sich aus und der Schirm öffnet sich selbst. Die Klinke 30 rastet in eine Einformung 48 der Lochreihe des Tauchrohres 14 automatisch ein. Zum Schließen wird die Klinke 30 gelöst, und mit wenigen Umdrehungen ist der Schirm geschlossen.

Wie Fig. 1 verdeutlicht, ist in der dem Standrohr 12 nahen Ruhelage der Tragarm 20 durch einen Zugstrang 33 mit dem Standrohr 12 verbunden und so der Standschirm 11 gegen ungewolltes Öffnen gesichert. Gegebenenfalls ist der Zugstrang 33 zusätzlich mit einem -- nicht gezeigten-Schloss ausgestattet.

In Fig. 6 ist der freie Abstand n der Stoff- oder Tuchaufnahme 36 zum Firstteller 16 variabel, wodurch die Dachhaut bzw. Bespannung 40 über den Tragarmen 20 schwebt; je nach Zuschnitt der Bespannung 40 ergibt sich ein individuelles Bild.

Beim ersten Aufstellen wird der untere Gleitring 26 samt aller Tragarme 20 nach oben in Position geschoben; dabei rastet die Spannklinke 30 -- wie oben geschildert -- automatisch an der richtigen Position ein.

Bei einem Lösen der Arretierung öffnet sich der Schirm 10 gemäß Fig. 2 durch die abgestimmte Anordnung des Strebengelenkes 22 selbsttätig bis etwa 75 %, und der obere Firstteller 16 gleitet in Fallrichtung z über das Trag- oder Tauchrohr 14 nach unten gegen den freien Rand 13 des Standrohres 12; er bleibt dort im oberen Bereich stehen.

Jene Anordnung ist durch das Verhältnis von etwa 0,85 des Abstandes e des Strebengelenks 22 vom oberen Radialgelenk 18 zur Länge f der Stützspeiche 24 bestimmt. Der Abstand g des oberen Radialgelenks 18 zum unteren Radialgelenk 28 bzw. der Radialebene Q, Q₁ voneinander ist veränderbar.

Das Tauchrohr 14 mit der Stoffaufnahme oder Steckscheibe 36 des Schirmes 10 der Fig. 6 fährt durch das Eigengewicht bis zur gewünschten Position nach unten. Durch Vertikalkraft wird der Firstteller 16 nach unten gezogen. Die Vertikalkraft entsteht durch einen Seilzug 42 mit Zwei- bis Dreifach-Flaschenzug:
- die Arretierung erfolgt durch Seilklemmen in für Kinder nicht erreichbarer Höhe;
- die Arretierung erfolgt bei einem Stab mit Griff durch Ziehen in horizontaler Richtung x, bis sich die Stützspeiche 24 hinter dem Totpunkt befindet; so bedarf es keines Feststellmechanismus;
- die Arretierung erfolgt durch Kurbelantrieb mit innenliegender Gurtscheibe für textiles Gurtband.

Wie gesagt, ist der Abstand n zwischen Firstteller 16 und Stoffaufnahme oder Steckscheibe 36 am Ende des Tauchrohres 14 variabel. Der Endpunkt des Tauchrohres 14 wird mittels eines nicht gezeigten Anschlages festgelegt. Zum Schließen ist die jeweilige Arretierung zu lösen. Der Firstteller 16 wird frei, die Stoffspannung löst sich und der Schirm 10, 11 schließt zu etwa 33 %. Nun kann ganz bequem durch Drücken eines Tragarmes 20 der Schirm 10, 11 geschlossen werden. Dabei steht die Bedienperson P außerhalb und nicht unter der Bespannung 40; bei nassem Schirm 10 läuft das Regenwasser nicht auf den Körper.

Die Bespannung 40 wird mit der beschriebenen Sperrklinke 30 in der Spannstellung nach Fig. 6 gesichert. In dieser ist verdeutlicht, dass der Firstteller 16 in einer Ausgestaltung wie der Gleitring 26 auf dem Standrohr 12 verschieblich ist und sein Abstand n₁ vom Gleitring 26 sehr kurz sein kann; der Firstteller 16 gleitet über das Tragrohr 14 auf das Standrohr 12 und bleibt in dessen oberem Bereich stehen.

In Fig. 7 bis 9 ist ein Standrohr 52 des Außendurchmessers c von hier 76 mm sowie einer Wanddicke c₁ seiner Rohrwand 56 von 2,5 mm mit darin axial verschieblichem Tragrohr 54 dargestellt; der Innenradius r des Standrohres 52 misst etwa 35 mm und letzteres kann von einer bei 53 angedeuteten Schutzhülle umgeben sein. An die Innenseite der Wandung 56 des Standrohres 52 sind vier Hohlrippen 60 mit zur Längsachse A des Standrohres 52 weisenden Radialwänden 58, 58ₐ -- der Länge f₁ von etwa 10 mm und der Breite u von 1,8 mm -- sowie einer zur Wandung 56 parallel verlaufenden Innenwand 59 angeformt; deren Außenradius r₁ misst etwa 25 mm. Die acht Radialwände 58, 58ₐ verlaufen zueinander in mittigen Bogenwinkeln w von 45° und bestimmen so gleiche Breitenmaße der Innenräume 61 der Hohlrippen 60 und gleiche Rippenabstände k in den Zwischenräumen 62 an den Hohlrippen 60.

In jeweils einer der Radialwände 58ₐ einer Hohlrippe 60 ist mittig außenseitig eine achsparallele Nut 64 teilkreisförmigen Querschnitts und mit einem Öffnungswinkel t von 60° eingeformt. Hierdurch ist die Radialwand 58ₐ gemäß Fig. 8 längsschnittlich zum Innenraum 61 hin etwas gebogen.

Innerhalb eines von jenen Innenwänden 59 der Hohlrippen 60 bestimmten -- nicht dargestellten -- Innenkreises verläuft eine Außenwand 66 des Tragrohres 54, deren Außendurchmesser c₂ hier 48 mm und deren Dicke c₃ etwa 2 mm beträgt. Von der Innenfläche dieser Außenwand 66 ragen zwei Paare von Hohlrippen 68/68 bzw. 68ₐ/68_{b} einer Innenweite q von 13 mm bzw. 13 mm zur Rohrlängsachse A hin. Sowohl die den Innenraum 70, 70ₐ, 70_{b} der Hohlrippen 68, 68ₐ, 68_{b} begrenzenden Seitenwände 72 bzw. 72ₐ als auch die Innenwände 73 verlaufen hier gemäß Fig. 9 parallel zu zwei sich kreuzenden Radiallinien R, und die Radialabstände q₁ der Innenwände 73 messen etwa 24 mm.

Zwischen den Seitenwänden 72 jeder Hohlrippe 68 bzw. 68ₐ verläuft an der Außenfläche der Außenwand 66 ein bei 67 angedeuteter abgeflachter Bereich; dieser ist in seinem Zenit um ein Radialmaß c₄ von 1 mm abgeflacht und in ihm verläuft eine Längsnut 74, 74ₐ der Außenwand 66, die beidseits von Seitenrippen 76 begrenzt ist. Deren Abstand b₁ von etwa 8 mm -- bzw. von etwa 6 mm beim schmaleren Hohlprofil 68ₐ -- bestimmt die Breite jener Längsnuten 74, 74ₐ. Letztere stehen in Fig. 7 vor den Zwischenräumen 62 der Standrohrhohlrippen 60.

Die in Fig. 9 untere Hohlrippe 68_{b} ist nicht an einem abgeflachten Bereich angeordnet, d.h. die beiden Seitenrippen 76_{b} verlaufen hier in der Kontur der Außenwand 66. Die Seitenwände 72ₐ dieser sowie der ihr gegenüberliegenden Hohlrippe 68ₐ sind am Übergang zur Außenwand 66 außenseitig mit einer Nut 64ₐ teilkreisförmigen Querschnitts versehen, deren Zugangsschlitz 65 sich zum Rohrinnenraum hin in einem Winkel t von 60° erweitert, also als hinterschnittene Nut anzusehen ist. Der radiale Mittelabstand u₁ zweier Nuten 64ₐ gegenüberliegender Hohlrippen 68ₐ misst hier etwa 38 mm, der entsprechende mittige Abstand u₃ der Hohlrippe 68ₐ vom benachbarten abgeflachten Bereich 67 hier 4 mm.

In Fig. 9 ist zudem ein in sich linearer Haltestab 50 angedeutet, der mit einer ebenen Innenfläche 51 dem erwähnten abgeflachten Bereich 67 an der Längsnut 74, 74ₐ anliegt und diese mit einer -- hier nicht erkennbaren angeformten -- Längsleiste durchgreift.

In dem ausgewählten Querschnitt verläuft im Haltestab 50 ein Querloch 49, dessen Durchmesser im Bereich jener Längsleiste, deren Breite und gleichzeitig der Breite b₁ der Längsnut 74 bzw. 74ₐ entspricht.

Eine andere Konzeption zu der in Fig. 6 verdeutlichten Befestigung einer Dachhaut 40 am oberen Ende eines -- hier nicht dargestellten -- Standrohres 52 ist in den Fig. 11 bis 22 skizziert.

Ein schüsselartig aus Kunststoff geformtes Abdeckelement 80 eines Randdurchmessers d₁ von etwa 220 mm sowie einer Höhe h₁ von etwa 60 mm ist in seinem Zenit mit einer kreisförmig begrenzten Abflachung 81 des Durchmessers d₂ von 30 mm ausgestattet, von der in einem Dachwinkel w₁ von hier etwa 25° die Schüsselwandung 82 einer Dicke c₅ von 5 mm ausgeht; diese Wandung 82 ist in ihrem Endbereich zum Schüsselrand 83 hin querschnittlich gekrümmt, der eine Anschlussebene E bestimmt.

In einem Radialabstand r von 80 mm von der Mittelachse M des Abdeckelements 80 beginnen Radialschlitze 84 einer Breite b₂ von hier 2 mm, die in Gruppen von jeweils vier Radialschlitzen 84 zusammengefasst sind und kurz vor dem Schüsselrand 83 in einem axialen Abstand a₁ von 15 mm enden. Die freien Enden der Radialschlitze werden von um die Mittelachse M gelegten Kreisbögen bestimmt, von dem einer beispielhaft in Fig. 11 bei K angedeutet ist. Vor allem in Fig. 11, 12 ist erkennbar, dass in dem Abdeckelement 80 vier Bereiche mit jeweils drei jener Gruppen von Radialschlitzen 84 vorhanden sind. Nahe deren zenitwärtigen Enden ist in geringem Abstand von jeder Schlitzgruppe innenseitig eine teilkreisförmig um jene Mittelachse M gebogene Manschettenwand 86 angeformt, deren freie Kanten jeweils in einem axialen Abstand a₂ von 8 mm zu jener durch den Schüsselrand 83 bestimmten Anschlussebene E enden.

Zur Mittelachse M ist an die Schüsselinnenfläche 85 zentrisch ein Einschubrohr 88 des Außendurchmessers d₃ von etwa 86 mm angeformt, das um ein Maß k₁ von etwa 9,5 mm axial über den Schüsselrand 83 hinausragt. Der Querschnitt der Wand des Einschubrohres 88 verjüngt sich axial zum Rohrrand 89 hin.

In das Einschubrohr 88 ist in Fig. 16 ein Kupplungsrohr 92 eines Tellerkragens 90 der Höhe h₂ von etwa 60 mm eingeschoben. Von dem mit seitlichen Schraublöchern 93 ausgestatteten Kupplungsrohr 92 ragen Kragzungen 96 jeweils nahezu dreiecksförmigen Grundrisses ab, welche die Kontur eines mit radialen -- in Draufsicht rechteckigen und von Flankenwänden 95 begrenzten -- Zwischenräumen 98 einer Breite b₃ von etwa 21 mm sowie einer radialen Tiefe i₁ von etwa 40 mm versehenen kranzartigen Kragens 100 des Außendurchmessers d₄ von hier 180 mm bestimmen. Jenes Kupplungsrohr 92 bietet eine zylindrische Außenkontur des Durchmessers e₁ von 81 mm sowie einen querschnittlich oktogonalen Innenraum 94 an. Jene Flankenwände 95 sind an ihren zur Oberfläche 91 des Tellerkragens 90 gehörenden Kanten mit Randausnehmungen 95ₐ teilkreisartiger Kontur versehen.

Deren Abstand a₃ von der Mittelachse M misst gemäß Fig. 19 nahezu 80 mm.

Nicht dargestellt ist, dass in jeden der grundrisslich rechteckigen Zwischenräume 98 jeweils ein Tragarm 20 für die Bespannung 40 eingesetzt zu werden vermag. Die erwähnten Randausnehmungen 95ₐ in den Flankenwänden 95 dienen der Zuordnung jener Tragarme 20. Erwähnt sei noch, dass die beiden aneinandergrenzenden Randausnehmungen 95ₐ zweier an der Ebene E aufeinanderliegende Tellerkragen 90 einander zu einem Rundloch ergänzen.

Von der Ebene T der in Fig. 16, 18 erkennbaren Oberfläche 91 des Tellerkragens 90 ist die Kontur des kranzartigen Kragens 100 oberhalb eines teilringförmigen Streifens 101 in einem Bereich 102 querschnittlich achswärts gekrümmt und geht dann in einen -- wie gesagt -- in Draufsicht dreiecksförmigen Bereich 104 über, der achswärts an einer außenseitigen Ringanformung 108 des Außendurchmessers i₂ von 96 mm jenes Kupplungsrohres 92 endet und mit einemebenfalls in Draufsicht dreiecksförmigen -- Durchbruch 106 ausgestattet ist; dieser ist von einem in Draufsicht seinerseits dreiecksförmigen die Kopfkante der Flankenwände 95 enthaltenden Rahmen 115 umgeben und durchgreift die Kragzunge 96 in diesem. Am Übergang von jener querschnittlich gekrümmten Randzone 102 zum dreiecksförmigen Bereich 104 ist in jeder zweiten Kragzunge 96 ein achsparalleler zylindrischer Durchbruch 110 des Durchmessers d₅ von hier 5 mm vorgesehen, der an der Oberfläche 91 in einer Querrippe 97 endet. In den Querrippen 97 der jeweils zwischenliegenden Kragzungen 96 ist jeweils mittig eine kleine Bohrung 112 (Durchmesser etwa 2 mm) angebracht.

Legt man gemäß Fig. 16 zwei Tellerkragen 90 mit ihren kreisförmigen Oberflächen 91 so aufeinander, dass deren größere Durchbrüche 110 miteinander fluchten, kann man jeweils ein Verbindungselement durchgreifend einschieben und fixieren. Ordnet man jeweils einen größeren Durchbruch 110 einer schmaleren Bohrung 112 axial zu, kann man ein Schbraubstift 111 einschieben, dessen Gewinde im Bereich der Bohrung 112 dann in deren Seitenwand eingreift und so die Fixierung beider Tellerkragen 90 herstellt. In beiden Fällen legt sich der endwärts konisch erweiternde Kopf von Verbindungselement oder Schraubstift 111 in eine in Fig. 20 verdeutlichte, entsprechend jenem Kopf geformte Enderweiterung 109 des Durchbruches 110 ein.

Fig. 16 zeigt zudem, dass zwei dieser Tellerkragen 90 einander mit ihren Oberflächen 91 an der Ebene T zugeordnet sind; das Kupplungsrohr 92 des hier oberen Tellerkragens 90 ist axial in das Einschubrohr 88 des Abdeckelements 80 eingeschoben und in ihm an den seitlichen Schraublöchern 93 festgeschraubt. Die beiden Tellerkragen 90 sind durch achsparallele Schrauben verbunden, welche zwei einander zugeordnete Durchbrüche 110 durchsetzen.

Die Dachhaut 40 wird beim Zusammenbauen auf die aufwärts weisenden Flächen der Kragzungen 96 des oberen Tellerkragens 90 aufgelegt und umgibt dann das -- das Kupplungsrohr 92 des Tellerkragens 90 aufnehmende -- Einschubrohr 88 des Abdeckelements 80. Durch die Radialschlitze 84 in der Schüsselwandung 82 des Abdeckelements 80 erfolgt die Entlüftung des entstandenen Firstraumes; die beschriebenen Manschettenwände 86 verhindern, dass gegebenenfalls durch die Radialschlitze 84 eindringendes Regenwasser od.dgl. Flüssigkeit achswärts vorzudringen vermag.

Der in Fig. 9 angedeutete Haltestab 50 dient der Fixierung der koaxialen Rohre 52, 54 und ist in den Fig. 23 bis 26 in natürlicher Größe dargestellt; seine Länge s misst hier 133 mm, seine größte Breite g₁ etwa 20 mm, die Breite g₂ einer angeformten -- von seiner Innenfläche 51 flankierten und zentriert in seiner Längsachse F verlaufendenLängsleiste 114 hier 6 mm bei einer Gesamthöhe h₃ von etwa 11 mm. Die Rückenfläche 116 ist zwischen seinen in einem Winkel w₂ von etwa 38° zueinander geneigten Seitenflächen 118 querschnittlich in einer flachen Teilkreiskontur gebogen.

Wie vor allem Fig. 27 verdeutlicht, gehen die beideneiner ebenen sowie einer in Draufsicht gebogenen Stirnfläche 115 bzw. 115ₐ nahen -- endwärtigen Querlöcher 49 in der Längsleiste 114 -- eines deren Breite g₂ entsprechenden Durchmessers -- unter Bildung eines Bodenringes 120 in ein größeres Rundloch 49ₐ des Durchmessers g₃ von etwa 12 mm über, das von jener Rückenfläche 116 ausgeht.

Zwischen den beiden beschriebenen Rundlöchern 49ₐ sind in der Längsachse F des Haltestabes 50 fünf Sacklöcher 122 äquidistant angeordnet, deren Tiefe i₃ von 8 mm der Tiefe von Einformungen 124 rechteckigen Mündungsumrisses entspricht; diese Einformungen 124 sind zwischen jenen Sacklöchern 122 paarweise beidseits der Längsachse F angebracht, zu der hin ihre Außenwand 126 nach innen geneigt ist - dies entsprechend der Neigung der Seitenfläche 118.

## Patentansprüche

1. Schirm, insbesondere Sonnenschirm, mit auf einem Standrohr (12, 52) angebrachtem Spanngestell, das an einem Firstteller (16) od. dgl. Lagerorgan radial angelenkte Tragarme (20) für eine Bespannung, vor allem eine Dachhaut (40), sowie zwischen diesen und wenigstens einem am Standrohr beweglich geführten Gleitring (26) als unterem Lagerelement beidends angelenkte Stützspeichen (24) enthält, wobei im Standrohrh (12,52) ein dem Firstteller (16) zugeordnetes Tragrohr (14, 54) teleskopartig verschieblich angeordnet sowie der das Standrohr (12,52) ringartig umfangende Gleitring (26) mit dem standrohr (12,52) in vorgegebener Position verbindbar gestaltet ist, dem Tragrohr (14, 54) koaxial ein durch eine Kurbel (44) axial bewegbarer Spindelabschnitt (15) mit steil ansteigendem Gewinde sowie ein dem Spindelabschnitt (15) beigefügtes Getriebe zugeordnet und im axialen Abstand am oberen Ende des Tragrohres (14) eine scheibenartige Aufnahmeeinrichtung (36) für die Bespannung (40) angeordnet sowie die Bespannung (40) von der Aufnahmeeinrichtung (36) etwa mittig durchsetzt ist,
**dadurch gekennzeichnet,**
**dass** an das Standrohr (12) eine Spannklinke (30) angelenkt sowie diese mit einem Rastbolzen (31) od. dgl. Nase einer achsparallelen Reihe von Einformungen (48) des Tragrohres (14) einrastbar zugeordnet ist, wobei die Reihe von Einformungen (48) in einen achsparallelen Werkstoffstreifen (46) eingebracht und dieser am Tragrohr (14) oder am Spindelabschnitt (15) außenseitig festgelegt ist.

2. Schirm nach Anspruch 1, **dadurch gekennzeichnet, dass** mit der Rohrwandung (56) des Standrohres (52) innenseitig Rippen (60) verbunden sind, deren zur Längsachse (A) des Standrohres weisende Wandflächen (59) einen Raum für das axial zuzuordnende Tragrohr (54) begrenzen.

3. Schirm nach Anspruch 2, **gekennzeichnet durch** Hohlrippen (60) mit jeweils zwei radial an die Innenfläche der Rohrwandung (56) angeformten Radialwänden (58) und einer letztere verbindenden teilkreisförmig gebogenen Innenwand (59), wobei gegebenenfalls eine gerade Anzahl äquidistant von der Rohrwandung (56) abragende Radialwände (58) die Hohlrippen (60) sowie zwischen letzteren Zwischenräume (62) begrenzen, bevorzugt acht Radialwände (58) für vier Hohlrippen (60) vorgesehen sind.

4. Schirm nach Anspruch 3, **dadurch gekennzeichnet, dass** in einer der Radialwände (58) der Hohlrippe (60) eine sich zu deren Außenseite hin öffnende hinterschnittene Nut (64) achsparallel verläuft und dieser die entsprechende Nut der benachbarten Hohlrippe gegenüberliegt und/oder der Innendurchmesser des Standrohres (52) etwa der fünffachen Radiallänge (f₁) der Radialwand (58) entspricht, wobei die hinterschnittene Nut (64, 64) gegebenenfalls einen querschnittlich teilkreisförmigen Hinterschneidungsbereich aufweist.

5. Schirm nach Anspruch 3 oder 4, **dadurch gekennzeichnet, dass** die Außenwand (66) des Tragrohres (54) innenseitig mit einer der Anzahl der Hohlrippen (60) des Standrohres (52) entsprechenden Zahl von Hohlrippen (68, 68ₐ, 68_{b}) versehen ist, die auf sich in der Längsachse (A) des Tragrohres kreuzenden Radiallinien (R) paarweise angeordnet sind, wobei gegebenenfalls vier Hohlrippen (68, 68ₐ, 68_{b}) vorgesehen sowie auf zwei sich in der Längsachse (A) des Tragrohres (52) kreuzenden Radiallinien (R) paarweise angeordnet sind.

6. Schirm nach Anspruch 5 **dadurch gekennzeichnet, dass** die Seitenwände (72 bzw. 72ₐ) der in den Innenraum (70) des Tragrohres (54) ragenden Hohlrippe (68, 68ₐ, 68_{b}) an dieses beidseits einer Längsnut (74, 74ₐ, 74_{b}) der Außenwand (66) angeformt sind, wobei die Längsnut (74, 74ₐ, 74_{b}) bevorzugt von zwei Seitenrippen (76, 76ₐ, 76_{b}) der Außenwand (66) begrenzt ist, die gegebenenfalls miteinander fluchten und außenseitig einen abgeflachen Streifen der Außenwand (66) bilden bzw. in der Kreiskontur des Tragrohres (54) verlaufen.

7. Schirm nach Anspruch 6, **dadurch gekennzeichnet, dass** die Seitenwände (72ₐ) zweier einander gegenüberliegender Hohlrippen (68ₐ, 68_{b}) außenseitig an ihrem ein Eck bildenden Übergang in die Außenwand (66) des Tragrohres (54) mit einer achsparallel verlaufenden hinterschnittenen Nut (64ₐ) versehen sind, wobei die hinterschnittene Nut (64, 64ₐ) gegebenenfalls einen querschnittlich teilkreisförmigen Hinterschneidungsbereich aufweist.

8. Schirm nach einem der Ansprüche 2 bis 7, **dadurch gekennzeichnet, dass** Längsnuten (74, 74ₐ, 74_{b}) des Tragrohres (54) den Zwischenräumen (62) der Hohlrippen (60) des umfangenden Standrohres (52) zugeordnet sind, wobei bevorzugt zumindest eine der Längsnuten (74, 74ₐ) des Tragrohres (54) einer leistenähnlichen Anformung eines Haltestabes (50) zugeordnet ist und dieser mit einer beidseits dieser Längsleiste (114) vorgesehenen ebenen Innenfläche (51) dem abgeflachten Bereich (67) an der Längsnut aufliegt.

9. Schirm nach Anspruch 8, **dadurch gekennzeichnet, dass** von den Längskanten der Innenfläche (51) des Haltestabes (50) jeweils eine Seitenfläche (118) ausgeht und beide Seitenflächen unter Bildung eines Winkels (w₂) von 30° bis 40° nach außen hin geneigt sind, dass bevorzugt nahe den Stirnflächen (115, 115ₐ) des Haltestabes (50) dessen Längsachse (F) jeweils ein Querloch (49) quert, das die Längsleiste (114) durchgreift sowie in Abstand zur Innenfläche (51) des Haltestabes in ein Rundloch (49ₐ) größeren Querschnitts übergeht, wobei am Übergang vom Rundloch (49ₐ) zum Querloch (49) gegebenenfalls ein dieses umgebender Bodenring (126) vorgesehen ist.

10. Schirm nach Anspruch 9, **dadurch gekennzeichnet, dass** die der Innenfläche (51) gegenüberliegende Rückenfläche (116) des Haltestabes (50) querschnittlich teilkreisförmig gekrümmt ist, gegebenenfalls in die Rückenfläche (116) zwischen den in sie mündenden beiden Rundlöchern (49ₐ) in axialen Abständen zueinander mehrere Sacklöcher (112) eingeformt sind sowie bevorzugt in der Rückenfläche (116) zwischen den Sacklöchern (122) Einformungen (124) etwa rechteckigen Mündungsquerschnitts vorgesehen sind, die in Abstand zur Innenfläche (51) enden.

11. Schirm nach Anspruch 10, **gekennzeichnet durch** ein Paar von jeweils an einer Seite der Längsachse (F) angeordneten Einformungen (124) zwischen zwei in der Längsachse (A) vorgesehenen Sacklöchern (122), wobei bevorzugt die der Seitenfläche (118) des Haltestabes (50) benachbarte Seitenwand (126) der Einformung parallel zur Seitenfläche geneigt ist.

12. Schirm nach e.d. Anspruche 1 bis 11, **dadurch gekennzeichnet, dass** durch die Anordnung eines Strebengelenks (22) zwischen Tragarm (20) und Stützspeicher (24) die an diesen beim Öffnen des Schirmes entstehenden Kräfte ausgleichbar gestaltet sind, wobei die wirksame Länge (f) der Stützspeiche (24) dem Abstand (e) des Strebengelenkes (22) vom Radialgelenk (18) für den Tragarm (20) etwa entspricht.

13. Schirm nach wenigstens einem der Ansprüche 1 bis 12, **dadurch gekennzeichnet, dass** dem Tragrohr (14, 54) ein schüsselartiges Abdeckelement (80) mit das Tragrohr umgebendem Schüsselrand (83) sowie mit zumindest einem Tellerkragen (90) zur Aufnahme eines Bereiches der Dachhaut (40) zugeordnet ist, wobei ein zur Mittelachse (M) des Abdeckelements (80) an dieses koaxial angeformtes, den Schüsselrand (83) des Abdeckelementes (80) gegebenenfalls überragendes Einschubrohr (88) zur Aufnahme eines Kupplungsrohres (92) des Tellerkragens (90) angebracht ist.

14. Schirm nach Anspruch 13 **dadurch gekennzeichnet, dass** nahe dem Schüsselrand (83) in die zu diesem in einem Winkel (w₁) verlaufende Schüsselwandung (82) Gruppen von Radialschlitzen (84) eingeformt sind, gegebenenfalls vier Gruppen von jeweils neun bis zwölf Radialschlitzen (84), die bevorzugt ihrerseits in Untergruppen von jeweils drei oder vier Radialschlitzen (84) unterteilt sind.

15. Schirm nach Anspruch 14, **dadurch gekennzeichnet, dass** dem achswärtigen Ende der Gruppe von Radialschlitzen (84) zumindest eine von der Schüsselinnenfläche (85) abragende Manschettenwand (86) zugeordnet ist sowie die Enden der Radialschlitze (84) sowie die Manschettenwand (86) bevorzugt jeweils in einem um die Mittelachse (M) gelegten Kreisbogen (K) verlaufen, wobei die Manschettenwand/-wände (86) gegebenenfalls achsparallel von der Schüsselinnenfläche (85) abragt/abragen.

16. Schirm nach einem der Ansprüche 13 bis 15, **dadurch gekennzeichnet, dass** das Kupplungsrohr (92) des Tellerkragens (90) von einem durch radial abstehenden Kragzungen (96) gebildeten Kranz (100) umfangen ist, der bevorzugt einen kreisförmigen Umriss aufweist.

17. Schirm nach Anspruch 16, **dadurch gekennzeichnet, dass** die seitlich von parallelen Flankenwänden (95) zweier Kragzungen (96) begrenzte Zwischenräume (98) rechteckigen Grundrisses vorhanden sind.

18. Schirm nach Anspruch 17, **dadurch gekennzeichnet dass** in den der Oberfläche (91) des Kranzes (100) zugeordneten Bereich der Flankenwand (95) zumindest eine Randausnehmung (95ₐ) einer Randausnehmung der anderen Flankenwand axial gegenüberliegt und/oder einander benachbarte Randausnehmungen (95ₐ) zweier aufeinander liegender Tellerkragen (90) ein Rundloch bilden.

19. Schirm nach einem der Ansprüche 16 bis 18, **dadurch gekennzeichnet, dass** die Kragzunge (96) im Radialschnitt einen in einer Ebene (T) liegenden flachen Bodenbereich, einen an dessen freies Ende anschließenden und von diesem abgewinkelten Randstreifen (11), einen von letzterem ausgehenden Krümmungsbereich (102) in achswärtiger Krümmung aufweist sowie einen sich zwischen dem Krümmungsbereich und dem Kupplungsrohr (92) erstreckenden, in Draufsicht dreiecksförmigen Bereich (104).

20. Schirm nach Anspruch 19, **dadurch gekennzeichnet, dass** der dreiecksförmige Bereich (104) vom Krümmungsbereich (102) zur Mittelachse (M) hin im radialen Querschnitt nach oben geneigt sowie bevorzugt im dreiecksförmigen Bereich (104) ein die Kragzunge (96) achsparallel durchgreifender Durchbruch (106) vorgesehen ist, dessen Grundrissform jener des dreiecksförmigen Bereiches entspricht.

21. Schirm nach Anspruch 20, **dadurch gekennzeichnet, dass** der Durchbruch (106) von einem dreiecksförmigen Rahmen (105) der Kragzunge (96) umgeben ist, der auch die Flankenwände (95) enthält.

22. Schirm nach Anspruch 21, **dadurch gekennzeichnet, dass** zumindest in jeder zweiten Kragzunge (96) ein achsparallel kanalartiger Durchbruch (110) für ein Schraubmittel (111) vorgesehen ist, der bevorzugt an seinem der Oberfläche (91) des Tellerkragens (90) fernen Ende eine trichterartige Erweiterung (109) aufweist.

23. Schirm nach einem der Ansprüche 16 bis 22, **dadurch gekennzeichnet, dass** in dem der Oberfläche (91) des Kranzes (100) zugeordneten Bereich des dreiecksförmigen Rahmens (105) eine Querrippe (97) vorgesehen und etwa mittig mit dem Durchbruch (110) bzw. mit einer Bohrung (112) ausgestattet ist, wobei die Kragzungen (96) gegebenenfalls an eine das Kupplungsrohr (92) umfangende Ringanformung (108) angeformt sind.

24. Schirm nach einem der Ansprüche 13 bis 23, **dadurch gekennzeichnet, dass** der freien Oberfläche (91) eines an das Abdeckelement (80) angeschlossenen Tellerkragens (90) die Oberfläche eines zweiten Tellerkragens zugeordnet ist und beide verbunden sind, wobei bevorzugt den Durchbrüchen (110) des einen Tellerkragens (90) die Durchbrüche des anderen Tellerkragens fluchtend zugeordnet und durch ein Schraubmittel verbunden sind.

25. Schirm nach Anspruch 23 und 24, **dadurch gekennzeichnet, dass** den Durchbrüchen (110) des einen Tellerkragens (90) Bohrungen (112) des anderen Tellerkragens fluchtend zugeordnet und beide durch einen Schraubstift (111) verbunden sind.

## Claims

1. Umbrella, in particular a sunshade, comprising a tensioning framework placed on an upright pole (12, 52), said framework containing carrying arms (20) for a cover, in particular a roof skin (40), said arms being articulated radially to an apex plate (16) or similar mounting member, and containing support spokes (24) articulated at either end between these carrying arms and at least one sliding ring (26) guided movably on the upright pole as a lower bearing member, a carrying pole (14, 54) associated with the apex plate (16) being arranged telescopically displaceably in the upright pole (12, 52) and the sliding ring (26) annularly surrounding the upright pole (12, 52) being connectable to the upright pole (12, 52) in a predetermined position, a spindle portion (15) that is axially movable by a crank (44) and has a steeply pitched thread and a gear unit attached to the spindle portion (15), being associated coaxially with the carrying pole (14, 54) and a disc-like holding means (36) for the cover (40) being arranged with axial spacing at the upper end of the carrying pole (14) and the cover (40) being penetrated approximately centrally by the holding means (36), **characterised in that** a tensioning pawl (30) is articulated to the upright pole (12) and is lockably associated via a stop bolt (31) or similar projection with an axially parallel row of indents (48) in the carrying pole (14), the row of indents (48) being formed in an axially parallel material strip (46) and this strip being fastened externally to the carrying pole (14) or the spindle portion (15).

2. Umbrella according to claim 1, **characterised in that** ribs (60) are connected internally to the pole wall (56) of the upright pole (52), wherein the wall faces (59) of said ribs pointing toward the longitudinal axis (A) of the upright pole define a space for the carrying pole (54) which is to be associated axially.

3. Umbrella according to claim 2, **characterised by** hollow ribs (60) each comprising two radial walls (58) integrally formed radially on the inner face of the pole wall (56) and a circle segment-shaped, curved inner wall (59) connecting said radial walls, wherein an even number of radial walls (58) projecting equidistant from the pole wall (56) optionally define the hollow ribs (60) and gaps (62) therebetween, preferably eight radial walls (58) being provided for four hollow ribs (60).

4. Umbrella according to claim 3, **characterised in that** in one of the radial walls (58) of the hollow rib (60) an undercut groove (64) opening toward the outer face of said hollow rib extends parallel to the axis and opposite to the corresponding groove in the adjacent hollow rib and/or the inner diameter of the upright pole (52) corresponds to approximately five times the radial length (f₁) of the radial wall (58), the undercut groove (64, 64ₐ) optionally comprising an undercut region with a circle segment-shaped cross-section.

5. Umbrella according to either claim 3 or claim 4, **characterised in that** the inner face of the outer wall (66) of the carrying pole (54) is provided with a number of hollow ribs (68, 68ₐ, 68_{b}) corresponding to the number of hollow ribs (60) of the upright pole (52), the hollow ribs of the carrying pole being arranged in pairs over radial lines (R) crossing at the longitudinal axis (A) of the carrying pole, four hollow ribs (68, 68ₐ, 68_{b}) optionally being provided and being arranged in pairs over two radial lines (R) crossing at the longitudinal axis (A) of the carrying pole (52).

6. Umbrella according to claim 5, **characterised in that** the side walls (72 and 72ₐ) of the hollow rib (68, 68ₐ, 68_{b}) projecting into the interior (70) of the carrying pole (54) are integrally formed on said carrying pole on either side of a longitudinal groove (74, 74ₐ, 74_{b}) in the outer wall (66), the longitudinal groove (74, 74ₐ, 74_{b}) preferably being defined by two side ribs (76, 76ₐ, 76_{b}) of the outer wall (66) that are optionally aligned with one another and externally form a flattened strip of the outer wall (66) or extend in the circular contour of the carrying pole (54).

7. Umbrella according to claim 6, **characterised in that** the side walls (72ₐ) of two opposed hollow ribs (68ₐ, 68_{b}) are provided externally at their transition, forming a corner, into the outer wall (66) of the carrying pole (54) with an undercut groove (64ₐ) extending parallel to the axis, the undercut groove (64, 64ₐ) optionally comprising an undercut region with a circle segment-shaped cross-section.

8. Umbrella according to any one of claims 2 to 7, **characterised in that** longitudinal grooves (74, 74ₐ, 74_{b}) in the carrying pole (54) are associated with the gaps (62) between the hollow ribs (60) in the peripheral upright pole (52), wherein at least one of the longitudinal grooves (74, 74ₐ) in the carrying pole (54) is preferably associated with a strip-like moulding on a holding bar (50) that rests against the flattened region (67) of the longitudinal groove via a planar inner face (51) provided on either side of this longitudinal strip (114).

9. Umbrella according to claim 8, **characterised in that** a side face (118) starts in each case from the longitudinal edges of the inner face (51) of the holding bar (50) and the two side faces are outwardly inclined with the formation of an angle (w₂) from 30° to 40°, and **in that** a transverse hole (49), which penetrates through the longitudinal strip (114) and, at a distance from the inner face (51) of the holding bar (50), transitions into a round hole (49ₐ) with a larger cross-section, in each case crosses the longitudinal axis (F) of the holding bar (50) preferably in the vicinity of the end faces (115, 115ₐ) of the holding bar (50), wherein a base ring (126) surrounding the transverse hole (49) is optionally provided at the transition from the round hole (49ₐ) to the transverse hole (49).

10. Umbrella according to claim 9, **characterised in that** the rear face (116) of the holding bar (50) opposing the inner face (51) is curved in cross-section in a circle segment-shaped manner, a plurality of blind holes (112) optionally being shaped, spaced axially from one another, into the rear face (116) between the two round holes (49ₐ) opening into said rear face, and shapings (124) that end spaced from the inner face (51) and have an approximately rectangular opening cross-section are preferably provided in the rear face (116) between the blind holes (122).

11. Umbrella according to claim 10, **characterised by** a pair of shapings (124) each arranged on one side of the longitudinal axis (F) between two blind holes (122) provided in the longitudinal axis (A), the side wall (126) of the shaping adjacent to the side face (118) of the holding bar (50) preferably being inclined parallel to the side face.

12. Umbrella according to any one of claims 1 to 11, **characterised in that** by arranging a strut hinge (22) between the carrying arm (20) and support spoke (24) the forces exerted on these when the umbrella is opened can be balanced, the effective length (f) of the support spoke (24) corresponding approximately to the distance (e) of the strut hinge (22) from the radial joint (18) for the carrying arm (20).

13. Umbrella according to at least one of claims 1 to 12, **characterised in that** a dish-like cover member (80) with a dish edge (83) surrounding the carrying pole and with at least a plate collar (90) for receiving a region of the roof skin (40) is associated with the carrying pole (14, 54), an insert pole (88) for receiving a coupling pole (92) of the plate collar (90) which is moulded coaxially to the central axis (M) of the cover member (80) and optionally projects beyond the dish edge (83) of the cover member (80) being provided.

14. Umbrella according to claim 13, **characterised in that** groups of radial slots (84) are shaped in the vicinity of the dish edge (83) into the dish wall (82) extending at an angle (w₁) to said dish edge, optionally four groups in each case of nine to twelve radial slots (84) that are preferably in turn divided into sub-groups, in each case of three or four radial slots (84).

15. Umbrella according to claim 14, **characterised in that** at least one sleeve wall (86) projecting from the dish inner face (85) is associated with the end of the group of radial slots (84) toward the axis, and the ends of the radial slots (84) as well as the sleeve wall (86) each preferably extend in an arc of a circle (K) arranged about the central axis (M), the sleeve wall(s) (86) optionally projecting axially parallel from the dish inner face (85).

16. Umbrella according to any one of claims 13 to 15, **characterised in that** the coupling pole (92) of the plate collar (90) is surrounded by a rim (100) formed by radially projecting collar tabs (96), said rim preferably having a circular contour.

17. Umbrella according to claim 16, **characterised in that** the gaps (98) defined laterally by parallel flanking walls (95) of two collar tabs (96) are provided with a rectangular outline.

18. Umbrella according to claim 17, **characterised in that** in the region of the flanking wall (95) associated with the surface (91) of the rim (100) at least one edge recess (95ₐ) axially opposes an edge recess in the other flanking wall and/or adjacent edge indents (95ₐ) of two plate collars (90) arranged one above the other form a round hole.

19. Umbrella according to any one of claims 16 to 18, **characterised in that** in a radial section the collar tab (96) comprises a flat base region lying in a plane (T), an edge strip (11) connecting to the free end of said region and angled thereto, and a curved region (102) starting from said edge strip and curved toward the axis, as well as a region (104) that extends between the curved region and the coupling pole (92) and is triangular in plan view.

20. Umbrella according to claim 19, **characterised in that** the triangular region (104) is inclined upwardly from the curved region (102) toward the central axis (M) in a radial cross-section and an opening (106) penetrating the collar tab (96) in an axially parallel manner is preferably provided in the triangular region (104), the outline of which opening corresponds to that of the triangular region.

21. Umbrella according to claim 20, **characterised in that** the opening (106) is surrounded by a triangular frame (105) of the collar tab (96) that also contains the flanking walls (95).

22. Umbrella according to claim 21, **characterised in that** an axially parallel channel-like opening (110) for a screw means (111) is provided in every second collar tab (96) and preferably comprises a funnel-like enlargement (109) at its end remote from the surface (91) of the plate collar (90).

23. Umbrella according to any one of claims 16 to 22, **characterised in that** a transverse rib (97) is provided in the region of the triangular frame (105) associated with the surface (91) of the rim (100) and is equipped approximately centrally with the opening (110) or with a bore (112), the collar tabs (96) optionally being moulded on an annular moulding (108) surrounding the coupling pole (92).

24. Umbrella according to any one of claims 13 to 23, **characterised in that** the surface of a second plate collar is associated with the free surface (91) of a plate collar (90) connected to the cover member (80) and the two are connected, the openings (110) in one plate collar (90) preferably being associated with the openings in the other plate collar in an aligned manner and connected by a screw means.

25. Umbrella according to any one of claims 23 and 24, **characterised in that** the openings (110) in one plate collar (90) are associated with the openings (112) in the other plate collar in an aligned manner and the two are connected by a screw pin (111).

## Revendications

1. Écran, en particulier écran parasol, comportant un dispositif de tension disposé sur un mât (12, 52) et comprenant des bras porteurs (20) pour un revêtement, en particulier une toile (40), articulés radialement à un disque de faîtage (16) ou à un organe palier équivalent, ainsi que des rayons de support (24) articulés des deux côtés entre les bras porteurs et au moins un anneau coulissant (26) guidé mobile sur le mât et formant un élément palier inférieur, où dans le mât (12,54) est disposé un tube porteur (14, 54) associé au disque de faîtage (16) coulissant de manière télescopique et où l'anneau coulissant (26) entourant en anneau le mât (12, 52) est réalisé de façon à pouvoir être rattaché au mât (12,52) dans une position prédéterminée, une section de vis sans fin (15) à filetage montant de façon raide pouvant être mise en mouvement axialement grâce à une manivelle (44) et agencée coaxialement au tube porteur (14, 54), et un engrenage adjoint à la section de vis sans fin (15) et un logement de réception en forme de disque (36) pour le revêtement (40) est aménagé à distance axiale au niveau de l'extrémité supérieure du tube porteur (14), et le revêtement (40) est traversée par le logement de réception (36) à peu près en son milieu, **caractérisé en ce qu'** un cliquet de tension (30) est articulé au mât (12), ainsi que ce cliquet est associé de manière encliquetable, avec une cheville encliquetable (31) ou un nez équivalent, à une série de renfoncements (48) parallèle à l'axe du tube porteur (14), dans lequel la série de renfoncements (48) est réalisée dans une bande de matériau (46) disposée parallèle à l'axe, et celle-ci est fixée sur le côté extérieur du tube porteur (14) ou de la section de vis sans fin (15).

2. Écran selon la revendication 1, **caractérisé en ce que** des nervures (60) sont reliées côté intérieur de la paroi de tube (56) du mât (52), dont les surfaces de paroi (59) dirigées vers l'axe longitudinal (A) du mât délimitent un espace pour le tube porteur (54) à associer axialement.

3. Écran selon la revendication 2, **caractérisé par** des nervures creuses (60) avec respectivement deux parois radiales (58) formées radialement sur la surface intérieure de la paroi de tube (56) et une paroi intérieure (59) pliée en forme de portion de cercle reliant ces dernières, où le cas échéant, un nombre pair de parois radiales (58) partant de façon équidistante de la paroi de tube (56) délimitent les nervures creuses (60) ainsi que les interstices (62) entre celles-ci, de préférence huit parois radiales (58) sont aménagées pour quatre nervures creuses (60).

4. Écran selon la revendication 3, **caractérisé en ce que** sur l'une des parois radiales (58) de la nervure creuse (60) s'étend parallèlement à l'axe une rainure (64) en contre-dépouille de manière à s'ouvrir en direction de son côté extérieur, et **en ce que** celle-ci fait face à la rainure de la nervure creuse voisine, et/ou le diamètre intérieur du mât (52) correspond environ à cinq fois la longueur radiale (f₁) de la paroi radiale, dans lequel, le cas échéant, la rainure en contre-dépouille (64, 64ₐ) comporte en section transversale une zone de contre-dépouille en arc de cercle.

5. Écran selon la revendication 3 ou 4, **caractérisé en ce que** la paroi extérieure (66) du tube porteur (54) comporte sur le côté intérieur un nombre de nervures creuses (68, 68ₐ, 68_{b}) correspondant au nombre de nervures creuses (60) du mât (52), et qui sont arrangées par paires sur des lignes radiales (R) se croisant sur l'axe longitudinal (A) du tube porteur, dans lequel, le cas échéant, quatre nervures creuses (68, 68ₐ, 68_{b}) sont prévues, disposées par paire, sur deux lignes radiales (R) se croisant sur l'axe longitudinal (A) du tube porteur (52).

6. Écran selon la revendication 5, **caractérisé en ce que** les parois latérales (72, respectivement 72a) de la nervure creuse (68, 68ₐ, 68_{b}) faisant saillie vers l'espace intérieur (70) du tube porteur (54) sont formées sur celui-ci de part et d'autre d'une rainure longitudinale (74ₐ, 74_{b}, 74_{c}) de la paroi extérieure (66), dans lequel la rainure longitudinale (74ₐ, 74_{b}, 74_{c}) est préférentiellement délimitée par deux nervures latérales (76, 76ₐ, 76_{b}) de la paroi extérieure (66), qui sont alignées le cas échéant l'une avec l'autre et forment du côté extérieur une bande aplatie de la paroi extérieure (66), ou s'étendent dans le contour circulaire du tube porteur (54).

7. Écran selon la revendication 6, **caractérisé en ce que** les parois latérales (72ₐ) de deux nervures creuses (68ₐ, 68_{b}) se faisant face sont pourvues sur le côté extérieur d'une rainure en contre-dépouille (64ₐ) s'étendant parallèlement à l'axe, au niveau de leur transition formant un angle dans la paroi extérieure (66) du tube porteur (54), dans lequel la rainure en contre dépouille (64, 64ₐ) présente le cas échéant une zone de contre-dépouille de section transversale en arc de cercle.

8. Écran selon l'une des revendications 2 à 7, **caractérisé en ce que** des rainures longitudinales (74, 74ₐ, 74_{b}) du tube porteur (54) sont associées aux interstices (62) des nervures creuses (60) du mât (52) entourant, dans lequel de préférence au moins une des rainures longitudinales (74, 74ₐ) du tube porteur (54) est associée à un façonnage formant barrette d'une tige de maintien (50) et celle-ci appuie avec une surface intérieure (51) plane prévue de part et d'autre de cette barrette longitudinale (114) contre la portion aplatie (67) de la rainure longitudinale.

9. Écran selon la revendication 8, **caractérisé en ce que** respectivement une surface latérale (118) s'étend à partir des arêtes longitudinales de la surface intérieure (51) de la tige de maintien (50) et que les deux surfaces latérales sont inclinées vers l'extérieur en formant un angle (w₂) de 30° à 40°, **en ce que** préférentiellement près des surfaces frontales (115, 115ₐ) de la tige de maintien (50), son axe longitudinal (F) croise respectivement un trou transversal (49), que traverse la barrette longitudinale (114), et se prolonge à distance de la surface intérieure (51) de la tige de maintien en un trou circulaire (49ₐ) de diamètre plus important, dans lequel à la transition entre le trou circulaire (49ₐ) vers le trou transversal (49) est le cas échéant prévu un anneau de fond (126) entourant celui-ci.

10. Écran selon la revendication 9, **caractérisé en ce que** la surface dorsale (116) de la tige de maintien (50) en vis-à-vis de la surface intérieure (51) est transversalement courbée en forme d'arc de cercle, plusieurs trous borgnes (112) espacés axialement sont le cas échéant formés dans la surface dorsale (116) entre les deux trous circulaires (49ₐ) débouchant sur eux, et préférentiellement des renfoncements (124) de section transversale débouchant à peu près rectangulaire sont prévues dans la surface dorsale (116) entre les trous borgnes (122), qui se terminent à distance de la surface intérieure (51).

11. Écran selon la revendication 10, **caractérisé par** une paire de renfoncements (124) arrangés respectivement d'un côté de l'axe longitudinal (F) entre deux trous borgnes (122) prévus sur l'axe longitudinal (A), dans lequel de préférence la paroi latérale (126) voisine de la surface latérale (118) de la tige de maintien (50) est inclinée vers la surface latérale, parallèlement au renfoncement.

12. Écran selon l'une des revendications 1 à 11, **caractérisé par** l'aménagement d'une articulation de rayon (22) entre le bras porteur (20) et le rayon de support (24), les forces exercées à leur niveau lors de l'ouverture de l'écran pouvant être compensées, dans lequel la longueur efficace (f) du rayon de support (24) correspond environ à la distance de l'articulation de rayon (22) à l'articulation radiale (18) du bras porteur (20).

13. Écran selon au moins une des revendications 1 à 12, **caractérisé en ce qu'**un élément de couverture (80) formant coupelle avec un bord de coupelle (83) entourant le tube porteur et au moins une collerette en forme de disque (90) est associé au tube porteur (14, 54) pour loger une partie de la toile (40), dans lequel un tube d'insertion (88) formé coaxialement sur l'élément de couverture (80) vers l'axe médian de celui-ci et dépassant le cas échéant du bord de coupelle (83) est disposé pour le logement d'un tube de couplage (92) de la collerette en forme disque (90).

14. Écran selon la revendication 13, **caractérisé en ce que** près du bord de coupelle (83), des groupes de fentes radiales (84) sont formées sur la paroi de coupelle (82) s'étendant avec un angle (w1) par rapport à celui-ci, le cas échéant quatre groupes respectivement de neuf à douze fentes radiales (84) qui sont préférentiellement eux-mêmes subdivisés en sous-groupes de chacun trois ou quatre fentes radiales (84).

15. Écran selon la revendication 14, **caractérisé en ce qu'**au moins une paroi manchette (86) faisant saillie de la surface intérieure de coupelle (85) est associée à l'extrémité côté axe du groupe de fentes radiales (84), et les extrémités des fentes radiales (84) ainsi que la paroi manchette (86) s'étendent préférentiellement respectivement sur un arc de cercle (K) disposé autour de l'axe central (M), dans lequel la/les paroi(s) manchette (86) fait (font) saillie le cas échéant parallèlement à l'axe à partir de la surface intérieure de coupelle (85).

16. Écran selon l'une des revendications 13 à 15, **caractérisé en ce que** le tube de couplage (92) de la collerette en face du disque (90) est entouré d'une couronne (100) formée de languettes de collerette (96) faisant saillie radialement, et présentant de préférence un contour circulaire.

17. Écran selon la revendication 16, **caractérisé en ce que** les interstices (98) délimités par les parois de flanc (95) de deux languettes de collerette (96) de plan général rectangulaire sont présents.

18. Écran selon la revendication 17, **caractérisé en ce qu'**au moins une découpe périphérique (95ₐ) disposée sur la zone de la paroi de flanc (95) associée à la surface (91) de la couronne (100) fait face axialement à une découpe périphérique de l'autre paroi de flanc, et/ou **en ce que** des découpes périphériques mutuellement adjacentes (95ₐ) de deux collerettes en forme de disque (90) disposées l'une sur l'autre forment un trou circulaire.

19. Écran selon l'une des revendications 16 à 18, **caractérisé en ce que** la languette de collerette (96) comporte en coupe radiale une portion de fond plane située dans un plan (T), une bande périphérique (11) s'étendant à partir de l'extrémité libre de celle-ci et coudée par rapport à celle-ci, une portion de courbure (102) partant de cette dernière en courbure vers l'axe ainsi qu'une portion triangulaire (104) en vue de dessus s'étendant entre la portion de courbure et le tube de couplage (92).

20. Écran selon la revendication 19, **caractérisé en ce que** la portion triangulaire (104) est inclinée en coupe radiale vers le haut en direction de l'axe central (M) depuis la portion de courbure (102) et **en ce que** préférentiellement est prévue dans la portion triangulaire (104) une ouverture (106) traversant parrallèlement à l'axe la languette de collerette (96) dont le plan de base correspond à celui de la portion triangulaire.

21. Écran selon la revendication 20, **caractérisé en ce que** l'ouverture (106) est entourée d'un cadre triangulaire (105) de la languette de collerette (96), qui comprend aussi les parois de flanc (95).

22. Écran selon la revendication 21, **caractérisé en ce qu'**au moins dans chaque deuxième languette de collerette (96) est prévue une ouverture (110) formant un canal parallèle à l'axe pour un moyen de vissage (111), comportant préférentiellement à son extrémité éloignée de la surface (91) de la collerette de disque (90) un élargissement (109) formant un entonnoir.

23. Écran selon l'une des revendications 16 à 22, **caractérisé en ce qu'**une nervure transversale (97) est prévue dans la portion du cadre triangulaire (105) associé à la surface (91) de la couronne de disque (100) et est pourvue environ en son milieu avec l'ouverture (110) ou un perçage (112), dans lequel les languettes de collerette (96) sont formées sur un surplomb annulaire (108) entourant le tube de couplage (92).

24. Écran selon l'une des revendications 13 à 23, **caractérisé en ce que** la surface d'une seconde collerette en forme de disque est associée à la surface libre (91) de la collerette en forme de disque (90) reliée à l'élément de couverture (80) et **en ce que** les deux sont reliées, dans lequel les ouvertures de la seconde collerette de disque sont préférentiellement alignées avec les ouvertures (110) de la première collerette de disque (90) et sont reliées par un moyen de vissage.

25. Écran selon les revendications 23 et 24, **caractérisé en ce que** les perçages (112) de l'une des collerettes en forme de disque sont alignés avec les ouvertures (110) de l'autre collerette en forme de disque (90) et **en ce que** les deux sont reliées par une tige filetée (111).
